# EUROPÄISCHE PATENTSCHRIFT

(11) **EP 0 122 316 B1**
(45) Veröffentlichungstag und Bekanntmachung des Hinweises auf die Patenterteilung: **19.04.1989**
(21) Anmeldenummer: 83106868.9
(22) Anmeldetag: 13.07.1983
(51) Int. Cl.: E04C 5/06

(54) **Bewehrungskörper aus Stahlmatten**
Reinforcing element composed of steel grids
Elément d'armature en treillis d'acier

(30) Priorität: 15.04.1983 DE 3313793
(43) Veröffentlichungstag der Anmeldung: 24.10.1984
(73) Patentinhaber: YTONG AG, D-80797 München (DE)
(72) Erfinder: Dick, Michael, D-8898 Schrobenhausen (DE); Zechmair, Wilhelm, D-8899 Langemosen (DE); Bayer, Peter, D-8871 Rettenbach (DE)
(74) Vertreter: Patentanwälte Dr. Solf & Zapf

(56) Entgegenhaltungen:
- AU-B- 510 165
- BE-A- 525 224
- DE-A- 2 126 670
- DE-A- 2 212 291

## Beschreibung

Die Erfindung betrifft einen Bewehrungskörper für insbesondere dampfgehärtete Gasbeton-Bauteile, mit mindestens zwei auf Abstand voneinander angeordneten, geschweißten Betonstahlmatten, wobei die Matten aus längsverlaufenden Längsstäben und querverlaufenden Querstäben aufgebaut und die Querstäbe mit den Längsstäben an den Kreuzungspunkten verschweißt sind, die Matten mit aus gebogenen, schweißbaren Stahlstäben geformten, an Stäben der Matten angeschweißten Abstandhalterbügeln auf Abstand gehalten werden, und an den Bügeln Öffnungen für das Durchgreifen von Hubnadeln gebildet sind.

Weiterhin betrifft die Erfindung eine Vorrichtung zur Herstellung des Bewehrungskörpers.

Im DE-GM-7 819 077 wird ein derartiger Bewehrungskörper beschrieben, dessen Matten mit an den Querstäben angeschweißten Blechstreifen auf Distanz gehalten werden. Die, in der Seitenansicht betrachtet, etwa U-förmigen Blechstreifen weisen in ihrem freien Endbereich ihrer U-Schenkel Anschläge oder Stecköffnungen auf, mit denen sie an einem Quer- und Längsstab positioniert werden, so daß der U-Basissteg in den zwischen den Matten befindlichen Innenraum weist und die U-Schenkel mit den Querstäben verschweißt sind. Die Formgebung der Blechstreifen ist sehr arbeitsaufwendig, so daß der Blechstreifen ein relativ teures Teil bildet. Seine Positionierung für das Schweißen, insbesondere eine automatisierte Positionierung, ist ebenfalls arbeitsaufwendig, so daß sich der Blechstreifen aus Kostengründen nicht hat durchsetzen können. Für Matten mit unterschiedlichen Abmessungen müssen zudem diesen Abmessungen entsprechende Bügeltypen auf Lager gehalten werden, was eine aufwendige Lagerhaltung erfordert. Der Blechstreifen stellt insgesamt ein artfremdes Teil eines Bewehrungskörpers dar, dessen Herstellung im Vergleich zur Herstellung der Matten die Anwendung einer anderen Technik verlangt.

Eine andere Herstellungstechnik verlangt dagegen die Herstellung des seit Jahren bekannten Bewehrungskörpers der eingangs beschriebenen Art, bei dem die Matten mit aus gebogenen, schweißbaren Stahlstäben geformten, an Stäben der Matten angeschweißten Bügeln auf Abstand gehalten werden. Jeder Abstandhalter besteht dabei aus zwei, in der Seitenansicht betrachtet, trapezförmigen Bügeln, wobei die freien Schenkel des einen Bügels von außen auf den äußeren Längsstab der einen Matte und, gegenüberliegend angeordnet, die freien Schenkel des anderen Bügels von außen auf den äußeren Längsstab der anderen Matte geschweißt sind, dergestalt, daß die Basis der jeweiligen Trapezform zur gegenüberliegenden Matte weist, sich die Basen überlappen, die Schenkel an den Berührungspunkten geschweißt sind und die überlappenden Bereiche die Stecköffnung für eine Hubnadel bilden. Zur Gewährleistung dieser Verbindungsart der Matten zum Bewehrungskörper müssen die freien Schenkel der Bügel von außen gegen die Längsstäbe stoßen. Dies bedeutet, daß die Bügel nicht innerhalb des Bewehrungskorpers angeordnet werden können, obwohl dies in vielen Fällen wünschenswert ist, damit sich die Bewehrungsmittel nicht in unmittelbarer Nähe der Oberfläche des bewehrten Bauteiles befinden.

Ein weiterer Nachteil dieser bekannten Bügel ist, daß auch sie vorgefertigt werden müssen, wobei die Verbindung der zwei Bügel sehr genau erfolgen muß, weil sie das Steckloch für die Hubnadel schafft, das sehr genau im Bewehrungskörper positioniert sein muß. Für unterschiedlich große Bewehrungskörper müssen ebenfalls entsprechend unterschiedlich große Abstandhalter auf Lager gehalten werden.

Zudem ist nachteilig, daß die Schweißpunkte, mit denen die Bügel an den Längsstäben fixiert sind, bei der Handhabung des Bewehrungskörpers im wesentlichen auf Scherung beansprucht werden. Dies führt in der Praxis häufig zu Brüchen in der Schweißung, wodurch der Bewehrungskörper unbrauchbar wird.

Aufgabe der Erfindung ist, einen Bewehrungskörper herzustellen, der handhabungssicher ist, und eine Vorrichtung anzugeben, mit der die Herstellung der Bewehrungskörper automstisiert werden kann, wobei die Automatisierung beinhalten soll, daß keine Umrüstung vorgenommen werden muß, wenn anstelle von Bewehrungskörpern einer bestimmten Größe Bewehrungskörper einer anderen Größe hergestellt werden sollen.

Diese Aufgabe wird durch die Merkmale der Ansprüche 1 und 13 gelöst. Zweckmäßige Ausgestaltungen der Erfindung werden in den von diesen abhängigen Unteransprüchen gekennzeichnet.

Die Wahl der neuen besonderen Bügelformen hat zur Folge, daß der Bügel an jeder beliebigen Stelle innerhalb des Bewehrungskörpers angeordnet werden kann. Dies wiederum bringt den überraschenden Effekt, daß der Abstand von sich gegenüberliegenden Bügeln in bestimmten Grenzen in einem großen Bewehrungskörper der gleiche sein kann wie in einem kleinen Bewehrungskörper, d.h. in einem großen Bewehrungskörper sitzen die Bügel tiefer im Innern als bei einem kleinen Körper. Gleicher Abstand der Bügel in unterschiedlich großen Bewehrungskörpern bedingt, daß nur noch ein Hubnadeltyp, der auf den bestimmten Abstand der Bügel abgestellt ist, benutzt zu werden braucht. Bisher mußte man für verschieden große Bewehrungskörper entsprechend verschieden lange Hubnadeln verwenden. Hubnadeln sind relativ teuer. Durch die Erfindung kann deren Anzahl erheblich reduziert werden. Ein Wechseln der Nadeln ist nicht mehr erforderlich, so daß die bisher benötigte erhebliche Umrüstzeit entfällt.

Die relativ umkomplizierte Form der neuen Bügel ermöglichst es somit, den Abstand bei unterschiedlich großen Bewehrungskörpern zu vereinheitlichen. Insofern gelingt es, mit relativ einfachen Mitteln die Herstellungstechnik derartiger Bewehrungskörper sprunghaft zu bereichern.

Anhand der in der Zeichnung abgebildeten Beispiele wird die Erfindung im folgenden näher erläutert. Es zeigen:
Fig. 1 eine Seitenansicht eines neuen Abstandhalterbügels,
Fig. 2 eine Seitenansicht eines weiteren besonders zweckmäßigen Abstandhalterbügels,
Fig. 3 schematisch eine perspektivische Darstellung eines Bewehrungskörpers,
Fig. 4 schematisch eine kopfseitige Ansicht einer bewehrten Wandbauplatte aus Gasbeton mit Bewehrungskörper,
Fig. 5 eine kopfseitige Ansicht eines in eine Gießform an Hubnadeln eingehängten Bewehrungskörpers, schematisch eine Vorrichtung zur
Fig. 6 Herstellung eines erfindungsgemäßen Bewehrungskörpers.

Nach der Erfindung werden C-förmige Abstandhalterbügel 1 verwendet, die aus einem Betonstahlstab gebogen sind. Die Bügel weisen einen oberen Steg 2, einen unteren steg 3 und den Distanzsteg 4 auf. Die Dicke des Stabmsterials des Bügels 1 entspricht zweckmäßigerweise der Dicke der Längsstäbe 5 und/oder der Querstäbe 6 einer Bewehrungsmatte 7, 8. Eine Variante der Erfindung sieht einen Abstandhalterbügel 1a vor, bei dem zwei C-förmige Abstandhalterbügel über ein Distanzstück 3B einstückig ausgeführt sind (Fig. 2).

Die mit den Abstandhaltern gemäß Fig. 1 und 2 suf Abstand gehaltenen Baustshlmatten 7 und 8 bestehen vorzugsweise aus parallel zueinander in einer Ebene angeordneten Längsstäben 5 und quer dazu verlaufenden ebenfalls parallel zueinander liegenden Querstäben 6. Die Quer-und Längsstäbe sind zur Bildung einer Matte an den Kreuzungspunkten miteinander verschweißt (Fig. 3). Die Querstäbe können innen oder außen liegend angeordnet sein.

Die Bügel 1,1a sind im Zwischenraum zwischen den Matten 7, 8 angeordnet, wobei die waagerechten Stege 2 und 3 mit jeweils einem Längsstab 5 der oberen Matte 7 und der unteren Matte 8 vorzugsweise mit einer Punktschweißung verschweißt sind. Dabei verlaufen die Stege 2 und 3 parallel zu den Querstäben 6, so daß sich die Stege 2 und 3 rechtwinklig mit den Längsstäben 5, an denen sie befestigt sind, kreuzen (s. in Fig. 3 bei 9 und 10). Es kann z. B. vorgesehen sein, daß die Stege 2 und 3 außen auf den Längsstäben aufliegen oder nur ein Steg außen aufliegt und der andere vom Innenraum gegen den Längsstab gesetzt ist. Zweckmäßig ist, wenn beide Stege 2,3 vom Innenraum unter die Längsstäbe gesetzt sind. Dies erleichtert das Positionieren eines Abstandhalterbügels vor dem Verschweißen, insbesondere wenn die Querstäbe außen angeordnet sind, d.h. von außen auf die Längsstäbe aufgeschweißt sind. Die C-Form der Abstandhalterbügel kann z. B. nach außen weisen, d.h. der Distanzsteg 4 liegt tiefer im Innern des Bewehrungskörpers als die Stege 2 und 3 (s. in Fig. 3 bei 9). Es kann z. B. aber auch die umgekehrte Positionierung gewählt werden; abhängig ist die jeweilige Wahl dieser Positionierungsmöglichkeiten vom gewünschten Abstand der sich jeweils gegenüberliegenden Bügel. Sofern die Querstäbe 6 innen liegend und die Stege 2, 3 in Kontakt mit einem Querstab angeordnet sind, ist zweckmäßig, die Bügel zusätzlich am Querstab 6 durch Schweißung zu fixieren. Dies bringt eine erhebliche Erhöhung der Stabilität des Bewehrungskörpers.

Die Erfindung schafft die Möglichkeit, Bügel gemäß Fig. 1 an jeder beliebigen Stelle in Längsrichtung des Bewehrungskörpers vorzusehen. In Querrichtung sind ebenso keine Grenzen gesetzt, weil durch die Möglichkeit der Wahl der Länge der Stege 2 und 3 und/oder durch die Möglichkeit der Wahl eines in Querrichtung tiefer im Innern des Bewehrungskörpers liegenden Längsstabes zur Fixierung des Bügels jede gewünschte Position des Distanzsteges 4 in Querrichtung gewährleistet werden kann.

Ebenso wie die Bügel 1 können die Bügel 1a positioniert sein. Die Bügel 1 und 1a können aber such mit ihren Stegen 2, 3 parallel zu den Längsstäben 5 angeordnet, mit Querstäben 6, gegebenenfalls auch noch zusätzlich mit Längsstäben 5, an den Kreuzungspunkten verschweißt sein (s. Pfeile 11 und 12 in Fig. 3).

Wesentlich ist, daß in Querrichtung des Bewehrungskörpers 18 immer mindestens zwei Bügel 1 sich gegenüberliegend angeordnet sind (s. Fig. 3), was im Falle der Bügel 1a durch die einstückige Ausführungsform gewährleistet ist. Am Distanzsteg 4 der Bügel 1,1 ist in an sich bekannter Weise ein Fähnchen 14 mit einem Loch 13 befestigt (s. Fig. 3), das vom Schaft einer Hubnadel 15 durchgriffen werden kann (Fig. 5), die in an sich bekannter Weise von einer Schmalseite in den Bewehrungskörper 18 durch ein Loch 13 bis zum gegenüberliegenden Distanzsteg 4 eines Bügels 1,1a durch das Loch 13 des dort angeordneten Fähnchens 14 gesteckt wird, wobei die Positionierung der Fähnchen 14 dieser erforderlichen Steckmöglichkeit entspricht. Die Hubnadel 15 lagert in einem Tragbalken 16, der eine Gießform 17 überbrückt. In die Gießform wird z. B. die Gasbetonrohmischung gegossen, so daß der Bewehrungskörper 18 in die Gießmasse eingetaucht ist.

Fig. 4 zeigt beispielsweise die Lage bzw. Anordnung des Bewehrungskörpers 18 in einem Bauelement 19 aus z. B. Gasbeton, wobei die Stege 2,3 der C-förmigen Abstandhalterbügel 1 nach innen weisend angeordnet sind.

Die neue Form der Bügel 1,1a bedingt, daß die automatisierte Herstellung der Bewehrungskörper 18 erheblich vereinfacht werden kann, weil die Bügel 1,1a durch einfache Biegevorgänge aus einem von einer Rolle abzuziehenden Bewehrungsdraht gebogen und abgeschnitten werden können. Eine dafür geeignete Biegevorrichtung wird zweckmäßigerweise einer automatisch arbeitenden Schweißvorrichtung vorgeordnet, wobei die Bügel in der Schweißvorrichtung zwischen zwei parallel gehaltene vorgefertigte Bewehrungsmatten geschweißt werden. Da die Biegevorrichtung die Schweißvorrichtung direkt mit Bügeln 1,1a speisen kann, braucht man keine Bügel mehr vorzufertigen und zwischenzulagern. Die Biegevorrichtung kann vorzugsweise derart eingestellt werden, dsß sie zeitlich unterschiedlich große Bügel produziert, so daß ohne Umrüstung unterschiedlich dicke Bewehrungskörper mit der Schweißvorrichtung hergestellt werden können; denn die Schweißvorrichtung ist in an sich bekannter Weise in der Lage, miteinander zu einem Bewehrungskörper zu verbindende Bewehrungsmatten vor dem Schweißen automatisch auf unterschiedliche Abstände zu bringen. Die Transport- und Positioniereinrichtungen für die Bügel arbeiten unabhängig von der Größe der Bügel, so daß ebenfalls keine Umrüstung zu erfolgen braucht. Die Erfindung bringt somit auch insoweit eine sprunghafte Bereicherung der Technik.

Die in Fig. 6 schematisch dargestellte Schweißvorrichtung 25 zur Herstellung eines Bewehrungskörpers 18 weist eine vorgeordnete Drahtbiegeeinrichtung 20 auf, die mit einem Traktorgerät 23, das in Richtung des Doppelpfeiles 24 bewegbar ist, periodisch von der Rolle (nicht dargestellt) einen Bewehrungsdraht 21 abzieht. Der Draht 21 wird in an sich bekannter Weise mit dem Traktorgerät 23 vorgeordneten Richtrollen 22 gerichtet. Die Länge des Weges des Traktorgerätes 23 ist wählbar. Das Traktorgerät 23 schiebt periodisch den Draht 21 durch eine Schweißvorrichtung 26, in der von einem gelochten Blechband 27 ein Fähnchen 14 abgetrennt und an den Draht 21 angeschweißt wird, zu einer Biegerolle 28, bei der der Draht 21 um 90° mit der an einer Vorschubeinrichtung 30 sitzenden Gegenrolle 31, die in Pfeilrichtung 29 bewegt werden kann, gebogen werden kann. Diese Biegeeinrichtung 28, 30, 31 ist so programmierbar, daß C- oder doppel-C-förmige Bügel 1,1a mit unterschiedlichen Abmessungen der Stege 2, 3 und des Distanzstegs 4 sowie des Brückenstegs 3a herstellbar sind. Mit einer der Rolle 28 vorgeordneten in Richtung des Pfeiles 33 bewegbaren Trenneinrichtung 32 wird der Draht 21 nach erfolgter Biegung zum Bügel 1 , 1 durchtrennt.

Eine Transporteinrichtung 34 mit z. B. einem Magneten 35, an dem z. B. der abgetrennte Bügel 1 haftet, wird der Bügel in die Schweißeinrichtung 25 transportiert und dort zwischen den Matten 7, 8 positioniert, worauf mit in bezug auf den Bewehrungskorb außen sitzenden Elektroden 36 die Verschweißung der Stege 2, 3 mit den zugeordneten Längsstäben 5 erfolgt.

## Patentansprüche

1. Bewehrungskörper (18) für insbesondere dampfgehärte Gasbeton-Bauteile (19), mit mindestens zwei auf Abstand voneinander angeordneten, geschweißten Betonstahlmatten (7, 8), wobei die Matten (7, 8) aus längsverlaufenden Längsstäben (5) und querverlaufenden Querstäben (6) aufgebaut und die Querstäbe (6) mit den Längsstäben (5) an den Kreuzungspunkten verschweißt sind, die Matten (7, 8) mit aus gebogenen, schweißbaren Stahlstäben geformten, an Stäben der Matten (7, 8) angeschweißten Abstandhalterbügeln (1, 1a) auf Abstand gehalten werden und an den Bügeln (1, la) Öffnungen für das Durchgreifen von Hubnadeln (15) gebildet sind, dadurch gekennzeichnet, daß die Abstandhalterbügel (1, 1a) aus einem C-förmig gebogenen Betonstahlstab bestehen und einen oberen Steg (2), einen unteren Steg (3) und einen Distanzsteg (4) aufweisen, wobei die Stege (2 und 3) jeweils an einem Längsstab (5) und/oder einem Querstab (6) der Bewehrungsmatten (7, 8) angeschweißt sind.

2. Bewehrungskörper nach Anspruch 1, dadurch gekennzeichnet, daß der Abstandhalterbügel (1 a) aus zwei C-förmigen Abstandhalterbügeln besteht, die über ein Distanzstück (3a) einstückig ausgeführt sind.

3. Bewehrungskörper nach Anspruch 1 und/oder 2, dadurch gekennzeichnet, daß die Dicke des Stabmaterials des Bügels (1,1a) der Dicke der Längsstäbe (5) und/oder der Querstäbe (6) einer Bewehrungsmatte (7,8) entspricht.

4. Bewehrungskörper nach einem oder mehreren der Ansprüche 1 bis 3, dadurch gekennzeichnet, daß die Bügel (1.1a) im Zwischenraum zwischen den Matten (7, 8) angeordnet sind, wobei die waagerechten Stege (2, 3) mit jeweils einem Längsstab (5) der oberen Matte (7) und der unteren Matte (8) vorzugsweise mit einer Punktschweißung verschweißt sind.

5. Bewehrungskörper nach Anspruch 4, dadurch gekennzeichnet, daß die Stege (2, 3) parallel zu den Querstäben (6) verlaufen.

6. Bewehrungskörper nach einem oder mehreren der Ansprüche 1 bis 5, dadurch gekennzeichnet, daß beide Stege (2 und 3) vom Innenraum unter die Längsstäbe (5) gesetzt sind.

7. Bewehrungskörper nach einem oder mehreren der Ansprüche 1 bis 6, dadurch gekennzeichnet, daß die C-Form der Abstandhalterbügel (1, 1a) nach außen weist.

8. Bewehrungskörper nach einem oder mehreren der Ansprüche 1 bis 6, dadurch gekennzeichnet, daß die C-Form der Abstandhalterbügel (1, 1 a) nach innen weist.

9. Bewehrungskörper nach einem oder mehreren der Ansprüche 1 bis 8, dadurch gekennzeichnet, daß die Stege (2, 3) zusätzlich an einem Querstab (6) durch Schweißung fixiert sind.

10. Bewehrungskörper nach einem oder mehreren der Ansprüche 1 bis 9, dadurch gekennzeichnet, daß die Bügel (1, la) mit ihren Stegen (2, 3) parallel zu den Längsstäben (5) angeordnet und mit Querstäben (6), ggf. auch noch zusätzlich mit Längsstäben (5), an den Kreuzungspunkten verschweißt sind.

11. Bewehrungskörper nach einem oder mehreren der Ansprüche 1 bis 10, dadurch gekennzeichnet, daß in Querrichtung des Bewehrungskörpers (18) mindestens zwei Bügel (1) sich gegenüberliegend angeordnet sind.

12. Bewehrungskörper nach einem oder mehreren der Ansprüche 1 bis 11, dadurch gekennzeichnet, daß die Öffnungen für die Hubnadeln (15) als Löcher (13) in an den Distanzstegen (4) der Bügel (1, 1a) in an sich bekannter Weise befestigten Fähnchen (14) gebildet sind.

13. Vorrichtung zur Herstellung eines Bewehrungskörpers, insbesondere eines Bewehrungskörpers (18) nach einem oder mehreren der Ansprüche 1 bis 12, mit einer Rolle aus Bewehrungsdraht (21), Richtrollen (22), einem Traktorgerät (23), einer Schweißeinrichtung (26) für die Fähnchen (14), einer Trenneinrichtung (32), einer Drahtbiegeeinrichtung (20), einer Transporteinrichtung (34) und einer Schweißvorrichtung (25) zum Verschweißen von Betonstahlmatten (7, 8) mit Abstandhalterbügeln (1,1a), dadurch gekennzeichnet, daß der Schweißvorrichtung (25) eine die Abstandhalterbügel (1, 1a) herstellende Drahtbiegeeinrichtung (20) sowie eine die Bügel (1,1a) der Schweißvorrichtung (25) zurührende Transporteinrichtung (54) vorgeordnet sind.

14. Vorrichtung nach Anspruch 13, dadurch gekennzeichnet, daß die Drahtbiegeeinrichtung (20) mit einem Traktorgerät (23) ausgerüstet ist, das periodisch von einer Rolle einen Bewehrungsdraht (21) abzieht und in die Biegeeinrichtung (20) transportiert. 15. Vorrichtung nach Anspruch 13 und/oder 14, dadurch gekennzeichnet, daß dem Traktorgerät (23) Richtrollen (22) vorgeordnet sind. 16. Vorrichtung nach einem oder mehreren der Ansprüche 13 bis 15, dadurch gekennzeichnet, daß dem Traktorgerät (23) eine Schweißeinrichtung (26) nachgeordnet ist, in der von einem gelochten Blechband (27) ein Fähnchen (14) abgetrennt und an den Draht (21) angeschweißt wird. 17. Vorrichtung nach einem oder mehreren der Ansprüche 15 bis 16, dadurch gekennzeichnet, daß dem Traktorgerät (23) eine Trenneinrichtung (32) nachgeordnet ist, der die Biegeeinrichtung (20) folgt, die vorzugsweise aus einer Biegerolle (28) und einer damit zusammenwirkenden, an einer Vorschubeinrichtung (30) sitzenden Gegenrolle (31) besteht.

18. Vorrichtung nach einem oder mehreren der Ansprüche 13 bis 17, dadurch gekennzeichnet, daß die Transporteinrichtung (34) einen Magnet (35) aufweist und mit der Biegeeinrichtung (28, 30, 31 ) derart zusammenwirkt, daß sie einen gebogenen Bügel (1, 1a) in die Schweißeinrichtung (25) transportiert, wobei der abgetrennte Bügel (1, 1a) an dem Magnet (35) haftet.

## Claims

1. Reinforcement (18) for steam-cured foam concrete components (19) in particular, having at least two welded steel mats (7, 8) located at a distance from each other, wherein the mats (7, 8) are constructed of longitudinally orientated longitudinal rods (5) and transversely orientated transverse rods (6) and the transverse rods (6) are welded to the longitudinal rods (5) at the points of intersection, the mats (7, 8) are held at a distance from each other by bent spacing hoops (1, la) constructed of weldable steel rods which are welded to the rods of the mats (7, 8) and openings for the insertion of lifting bars (15) are made in the hoops (1,1a), characterised in that the spacing hoops (1, 1a) consist of bent C-shaped steel rod and have an upper member (2), a lower member (3) and a spacing member (4), wherein the members (2 and 3) are each welded to a longitudinal rod (5) and/or a transverse rod (6) of the reinforcing mats (7, 8).

2. Reinforcement according to claim 1, characterised in that the spacing hoop (1a) consists of two C-shaped spacing hoops which are formed in one piece with a spacing piece (3a).

3. Reinforcement according to claim 1 and/or 2, characterised in that the thickness of the rod material of the hoop (1, 1 a) corresponds to the thickness of the longitudinal rods (5) and/or the transverse rods (6) of a reinforcing mat (7, 8).

4. Reinforcement according to one or more of claims 1 to 3, characterised in that the hoop (1, 1a) is located in the intermediate space between the mats (7, 8), wherein the horizontal members (2, 3) are each welded to a longitudinal rod (5) of the upper mat (7) and the lower mat (8) preferably by means of spot welding.

5. Reinforcement according to claim 4, characterised in that the members (2, 3) run parallel to the transverse rods (6).

6. Reinforcement according to one or more of claims 1 to 5, characterised in that the two members (2 and 3) are placed in the inner space beneath the longitudinal rods (5).

7. Reinforcement according to one or more of claims 1 to 6, characterised in that the C-shape of the spaciong hoop (1, 1e) faces outwards.

8. Reinforcement according to one or more of claims 1 to 6, characterised in that the C-shape of the spacing hoop (1, 1 a) faces inwards.

9. Reinforcement according to one or more of claims 1 to 8, characterised in that the members (2,3) are also attached to a transverse rod (6) by welding.

10. Reinforcement according to one or more of claims 1 to 9, characterised in that the hoops (1, 1a) with their members (2,3) are located parallel to the longitudinal rods (5) and are welded to the transverse rods (6), or also to the longitudinal rods (5), at the points of intersection.

11. Reinforcement according to one or more of claims 1 to 10, characterised in that at least two hoops (1) are located opposite to each other in the transverse direction of the reinforcement (18).

12. Reinforcement according to one or more of claims 1 to 11, characterised in that the openings for the lifting bars (15) are formed as holes (13) in plates (14) secured in a known way to the spacing members (4) of the hoops (1, 1 a).

13. Means for the manufacture of reinforcement, in particular reinforcement (18) in accordance with one or more of claims 1 to 12, with a roll of reinforcing wire (21), straightening rollers (22), a drawing device (23), a welding device (26) for the plates (14), a cutting device (32), a wire bending device (20), a transport device (34) and a welding device (35) for welding steel mats (7, 8) to spacing hoops (1, 1a), characterised in that the welding device (25) is preceded by a wire bending device (20) which forms the spacing hoops (1, 1a) and a transport device (34) which conveys the hoops (1, 1 a) from the welding device (25).

14. Means according to claim 13, characterised in that the wire bending device (20) is equipped with a drawing device (23) which periodically draws reinforcing wire (21) from a roll and transports it to the bending device (20).

15. Means according to claim 13 and/or 14, characterised in that straightening rollers (22) are mounted in front of the drawing device (23).

16. Means according to one or more of claims 13 to 15, characterised in that a welding device (26) in which a plate (14) is cut from a perforated sheet strip (27) and welded to the wire (21) is located after the drawing device (23).

17. Means according to one or more of claims 13 to 16, characterised in that a cutting device (32) which follows the bending device (20), which preferably consists of a bending roller (28) and an opposing roller (31) mounted on a feed device (30) working in association therewith, is positioned after the drawing device (23).

18. Means according to one or more of claims 13 to 17, characterised in that the transport device (34) has a magnet (35) and works in association with the bending device (28, 30, 31) in such a way that a bent hoop (1, 1 a) is transported into the welding device (25), wherein the cut-off hoop (1, 1a) adheres to the magnet (35).

## Revendications

1. Armature (18), en particulier pour élément de construction en béton cellulaire autoclavé (19), avec au moins deux treillis (7, 8) en fer à béton soudé, disposés à un écart l'un de l'autre, chaque treillis (7, 8) étant constitué de barres longitudinales (5) diposées suivant la longueur et de barres transversales (6) disposées suivant la largeur, les barres transversales (6) et les barres longitudinales (5) étant soudées aux points de croisement, les treillis (7, 8) étant maintenus écartés par des étriers (1, 1a) de maintien d'écartement en fer à béton soudable replié, soudés aux barres des treillis (7, 8) et des trous pour le passage de broches (15) de levage étant formés aux étriers (1, 1a), caractérisée en ce que les étriers (1, la) de maintien d'écartement sont constitués en un fer à béton replié en forme de C et présentent un segment supérieur (2), un segment inférieur (3) et un segment d'écartement (4), les segments (2) et (3) étant soudés chacun à une barre longitudinale (5) et/ou à une barre transversale (6) du treillis d'armature (7, 8).

2. Armature (18) selon la revendication 1, caractérisée en ce que l'étrier (1a) de maintien d'écartement est constitué de deux étriers en forme de C et est réalisé en une seule pièce avec un segment d'écartement (3a).

3. Armature (18) selon l'une des revendications 1 ou 2, caractérisée en ce que l'épaisseur de la barre formant l'étrier (1, 1a) correspond à l'épaisseur des barres longitudinales (5) et/ou des barres transversales (6) d'un treillis (7, 8).

4. Armature (18) selon une ou plusieurs des revendications 1 à 3, caractérisée en ce que les étriers (1, 1a) sont disposés dans l'espace compris entre les treillis (7, 8), les segments horizontaux (2, 3) étant soudés chacun, avantageusement par soudure par points, avec une barre longitudinale (5) du treillis supérieur (7) et du treillis inférieur (8).

5. Armature (18) selon la revendication 4, caractérisée en ce que les segments (2, 3) sont parallèles aux barres transversales (6).

6. Armature (18) selon une ou plusieurs des revendications 1 à 5, caractérisée en ce que les deux segments (2 et 3) sont placés de l'intérieur sous les barres longitudinales (5).

7. Armature (18) selon une ou plusieurs des revendications 1 à 6, caractérisée en ce que la forme en C des étriers (1, la) de maintien d'écartement est ouverte vers l'extérieur.

8. Armature (18) selon une ou plusieurs des revendications 1 à 6, caractérisée en ce que la forme en 6 des étriers (1, la) de maintien d'écartement est ouverte vers l'intérieur.

9. Armature (18) selon une ou plusieurs des revendications 1 à 8, caractérisée en ce que les segments (2, 3) sont fixés en outre par soudure à une barre transversale (6).

10. Armature (18) selon une ou plusieurs des revendications 1 à 9, caractérisée en ce que des étriers (1. la) sont disposés avec leurs segments (2, 3) parallèles aux barres longitudinales (5), et sont soudés aux points de croisement avec les barres transversales (6), éventuellement aussi en plus avec les barres longitudinales (5).

11. Armature (18) selon une ou plusieurs des revendications 1 à 10, caractérisée en ce qu'au moins deux étriers (1) sont disposés en opposition transversalement à l'armature (18).

12. Armature (18) selon une ou plusieurs des revendications 1 à 11, caractérisée en ce que les trous pour les broches de levage (15) sont constitués par des trous (13) dans les petits drapeaux (14) fixés de façon en soi connue sur les segments d'écartement (4) des étriers (1, 1a).

13. Dispositif pour la fabrication d'une armature, en particulier une armature (18) selon une ou plusieurs des revendications 1 à 12, avec un rouleau de fil d'armature (21), des rouleaux redresseurs (22), un appareil tracteur (23), une installation de soudage (26), pour les petits drapeaux (14), une installation de coupe (32), une installation de pliage du fil (20), une installation de transport (34) et un dispositif de soudage (25) pour le soudage des treillis (7, 8) d'acier à béton avec des étriers (1, la) d'écartement, caractérisé en ce qu'une installation de pliage du fil (20) produisant les étriers (1, 1a) d'écartement ainsi qu'une installation de transport (34) conduisant les étriers (1, 1a) au dispositif de soudage (25) sont disposées avant le dispositif de soudage (25).

14. Dispositif selon la revendication 13, caractérisé en ce que l'installation de pliage de fil (20) est équipée d'un appareil tracteur (23), qui tire périodiquement un fil d'armature (21) à partir d'un rouleau, et le transporte dans l'installation de pliage (20).

15. Dispositif selon la revendication 13 et/ou 14, caractérisé en ce quedes rouleaux de dressage (22) sont disposés en amont de l'appareil tracteur (23).

16. Dispositif selon une ou plusieurs des revendications 13 à 15, caractérisé en ce qu'en aval de l'appareil tracteur (23) est disposée une installation de soudage (26), dans laquelle un petit drapeau (14) est coupé sur une bande perforée (27) et est soudé au fil (21).

17. Dispositif selon une ou plusieurs des revendications 13 à 16, caractérisé en ce qu'une installation de coupe (32) est diposée en aval de l'appareil tracteur (23), est suivie d'une installation de pliage qui est avantageusement constituée d'un rouleau de pliage (28), et d'un contre-rouleau (31) monté sur un dispositif de poussée (30), et coopérant avec ledit rouleau (28).

18. Dispositif selon une ou plusieurs des revendications 13 à 17, caractérisé en ce que l'installation de transport (34) présente un aimant (35), et coopere avec l'installation de pliage (28, 30, 31), de façon telle qu'elle transporte un étrier replié dans l'installation de soudage (25), l'étrier détaché (1, 1a) adhérant à l'aimant (35).
